# EUROPÄISCHE PATENTANMELDUNG

(11) **EP 0 090 088 A1**
(43) Veröffentlichungstag der Anmeldung: **05.10.1983**
(21) Anmeldenummer: 82111643.1
(22) Anmeldetag: 15.12.1982
(51) Int. Cl.: F23C 5/02, F16L 27/08

(54) **Brenner**

(30) Priorität: 19.03.1982 DE 8207728 U
(71) Anmelder: KRUPP POLYSIUS AG, 59269 Beckum (DE)
(72) Erfinder: Bilawa, Hans, D-4720 Beckum (DE); Auf dem Venne, Hans, D-4722 Ennigerloh (DE)
(74) Vertreter: Tetzner, Volkmar

(57) **Zusammenfassung**

Die Erfindung betrifft einen Brenner, dessen Brennerrohr (4) mittels einer Flanschhalterung (6) befestigt ist, die zwei Flanschteile (7, 8) aufweist, die über eine Kugelfläche (9) derart miteinander in Verbindung stehen, daß die Lage der Achse (4a) des Brennerrohres (4) einstellbar ist. Ein solcher Brenner zeichnet sich durch eine besonders einfache Konstruktion und eine gute Einstellbarkeit aus.

## Beschreibung

Die Erfindung betrifft einen Brenner-,insbesondere zum Anschluß an eine zwischen einem Drehrohrofen und einem Zyklonvorwärmer angeordnete Gasleitung, enthaltend ein mittels einer Flanschhalterung befestigbares Brennerrohr.

Ein Brenner der genannten Art wird vor allem in einer Gasleitung zwischen einem Drehrohrofen und einem Zyklonvorwärmer verwendet, wenn dort eine zusätzliche Wärmebehandlung von Gut stattfinden soll, wie es beispielsweise bei einer Calcinierung bzw. Vorcalcinierung von Zementrohmehl der Fall ist. Hierzu ist es erforderlich, daß der Brenner bzw. das zugehörige Brennerrohr in optimaler Weise zur Gasleitung ausgerichtet ist, und es muß außerdem die Möglichkeit bestehen, den Brenner im Bedarfsfalle ausbauen zu können.

Aus der Praxis sind verschiedene Brenner-Ausführungen für den erwähnten Zweck bekannt, die jedoch alle verhältnismäßig aufwendig konstruiert sind.

Der Erfindung liegt daher die Aufgabe zugrunde,einen Brenner der eingangs genannten Art zu schaffen, der sich durch seine einfache Konstruktion, insbesondere durch seine zuverlässige, funktionelle und doch einfache Halterung für das Brennerrohr auszeichnet.

Dies wird erfindungsgemäß dadurch erreicht, daß die Flanschhalterung zwei Flanschteile aufweist, die über eine Kugelfläche derart miteinander in Verbindung stehen, daß die Lage der Brennerrohrachse einstellbar ist.

Diese erfindungsgemäße Ausbildung bringt wesentliche funktionelle und bauliche Vorteile mit sich. Der Brenner bzw. das Brennerrohr kann in optimaler Weise gegenüber der Gasleitung, an die der Brenner angebaut wird, eingestellt und ausgerichtet werden. Diese Flanschhalterung kann dabei äußerst einfach ausgebildet und daher mit verhältnismäßig niedrigen Kosten hergestellt werden. Darüber hinaus ermöglicht eine solche Flanschhalterung eine äußerst rasche und leichte Montage und Demontage des Brennerrohres.

Weitere Einzelheiten und Vorteile der Erfindungsind Gegenstand der Unteransprüche sowie eines anhand der Zeichnung veranschaulichten und im folgenden beschriebenen Ausführungsbeispieles. In der Zeichnung zeigen
Fig.1 eine stark vereinfachte Längsansicht des Brenners, bei Schnittdarstellung der Flanschhalterung für das Brennerrohr;
Fig.2 eine vergrößerte Detail-Schnittansicht der Flanschhalterung (gemäß Ausschnitt II in Fig.1).

Der in Fig.1 nur ganz schematisch gezeigte Brenner 1 ist bei diesem Ausführungsbeispiel für den Einbau in bzw. den Anschluß an eine nur angedeutete Gasleitung 2 ausgeführt, die zwischen einem - nicht dargestellten - Drehrohrofen und einem - ebenfalls nicht dargestellten - Zyklonvorwärmer angeordnet ist und in allgemein bekannter Ausführung vorgesehen sein kann. In dieser Gasleitung 2 bzw. in deren Wandung ist eine ausreichend große öffnung 3 für den Brenner 1 vorgesehen.

Der Brenner 1 besitzt ein Brennerrohr 4, das mit Umfangsabstand von einer rohrartigen _{B}rennerdurchführung 5 umgeben ist, die fest in die Gasleitungsöffnung 3 eingesetzt ist bzw. werden kann. An diese Brennerdurchführung 5 kann das Brennerrohr 4 mit Hilfe einer allgemein mit 6 bezeichneten _{F}lanschhalterung befestigt werden.

Die Flanschhalterung 6 weist zwei Flanschteile auf, nämlich einen unmittelbar mit dem Brennerrohr 4 verbundenen ersten Flanschteil 7 und einen axial an der Brennerdurchführung 5 befestigten zweiten Flanschteil 8. Beide Flanschteile 7, 8 sind über eine Kugelfläche 9 in der Weise miteinander verbunden, daß die Lage der Brennerrohrachse 4a eingestellt werden kann, und zwar insbesondere gegenüber dem Innern der Gas- 'leitung 2.

Die beiden Flanschteile 7, 8 sind je mit einem rohrstutzenartigen Vorsprung 10 bzw. 11 versehen. Hierbei weist der Vorsprung 10 des ersten Flanschteiles 7 auf seiner Außenumfangsseite eine nach außen gewölbte Teilkugelfläche 10a und der Vorsprung 11 des zweiten Flanschteiles 8 eine nach innen gewölbte Teilkugelfläche 11a auf, wobei der Vorsprung 10 des brennerrohrseitigen ersten Flanschteiles 7 in den Vorsprung 11 des zweiten Flanschteiles eingepaßt ist, so daß die Teilkugelflächen 10a und 11a die Kugelfläche 9 bilden. Im allgemeinen reicht es aus, wenn die Kugelfläche 9 zwischen den beiden Flanschteilen 7 und 8 so ausgeführt bzw. bemessen ist, daß die Brennerrohrachse 4a gegenüber ihrer normalen Mittelstellung (in Fig.1 ist eine etwa horizontale Mittelstellung dargestellt) allseitig um einen Winkel cL eingestellt werden kann, der etwa 3 bis 10°, vorzugsweise etwa 5 bis 7°, beträgt.

Jeder Flanschteil 7, 8 besitzt ferner einen in einer etwa radialen Ebene verlaufenden Befestigungsflansch 12 bzw. 13, der einstückig mit dem zugehörigen Vorsprung 10 bzw. 11 verbunden ist. Diese Befestigungsflansche 12, 13 sind mit Abstand voneinander durch Befestigungsschrauben 14 miteinander verbunden, wobei an jeder Befestigungsschraube 14 sowohl dem Schraubenkopf 14a als auch der Mutter 14b zwei ineinandergreifende Scheiben zugeordnet sind, von denen die eine jeweils als Kugelscheibe 15 und die andere als Kegelpfannenscheibe (16) - wie an sich bekannt - ausgebildet ist. Darüber hinaus sind die zum Hindurchstecken der Befestigungsschrauben 14 in den Befestigungsflanschen 1-2, 13 vorhandenen Bohrungen 12a bzw. 13a groß genug gebohrt, um den Befestigungsschrauben 14 ein ausreichendes Spiel zu bieten. Auf diese Weise ergibt sich einerseits eine äußerst zuverlässige Flanschhalterung und andererseits eine ausreichende Einstellmöglichkeit zum Ausrichten der Brennerrohrachse 4a und damit des Brennerrohres 4.

Der unmittelbar mit dem Brennerrohr 4 verbundene erste Flanschteil 7 kann ferner im wesentlichen aus zwei Halbschalen bestehen, nämlich der oberen Halbschale 7a und der unteren Halbschale 7b, die das Brennerrohr 4 weitgehend umfassen und gleichzeitig eine Klemmbefestigung für dieses Brennerrohr 4 bilden. Diese Klemmbefestigung kann dabei noch zwei gesonderte, das Brennerrohr 4 umfassende, rohrförmige Schalenklemmteile 7a' und 7b' enthalten, die durch Schrauben (bei 17 angedeutet) miteinander verbunden sind.

Die Befestigung zwischen dem zweiten Flanschteil 8 und der Brennerdurchführung 5 erfolgt zweckmäßig in der Weise, daß die gegeneinander gerichteten axialen Enden dieser Brennerdurchführung 5 und des Vorsprunges 11 des zweiten Flanschteiles 8 miteinander verschweißt sind (vgl. Zeichnung).

Bei dieser _{B}rennerausführung hat es sich ferner als ausreichend erwiesen, wenn das Außenmantelrohr 18 und das Mundstück 19 des Brenners 1 aus warmfestem Material hergestellt sind.Eine solche Ausbildung läßt sich besonders einfach und kostensparend fertigen, verglichen mit bekannten Ausführungen, die gesonderte feuerfeste Ummantelungen aufweisen.

Bei dieser erfindungsgemäßen Brennereinrichtung besteht ferner in äußerst vorteilhafter Weise die Möglichkeit, an dem zweiten Flanschteil 8 einen Blindflansch anzuschrauben, wenn das Brennerrohr 4 mitsamt dem ersten Flanschteil 7 herausgenommen ist. Auf diese Weise erübrigt sich das Vorsehen eines gesonderten Absperrschiebers, wie es bei bekannten Ausführungen der Fall ist.

## Patentansprüche

1. Brenner, insbesondere zum Anschluß an eine zwischen einem Drehrohrofen und einem Zyklonvorwärmer angeordnete Gasleitung, enthaltend ein mittels einer Flanschhalterung befestigbares Brennerrohr,
dadurch gekennzeichnet,
daß die Flanschhalterung (6) zwei Flanschteile (7, 8) aufweist, die über eine Kugelfläche (9) derart miteinander in Verbindung stehen, daß die Lage der Achse (4a) des Brennerrohres (4) einstellbar ist.

2. Brenner nach Anspruch 1, dadurch gekennzeichnet, daß jeder Flanschteil (7, 8) mit einem rohrstutzenartigen Vorsprung (10 bzw. 11) versehen ist, wobei der Vorsprung (10) des unmittelbar mit dem Brennerrohr (4) verbundenen ersten Flanschteiles (7) auf seiner Außenumfangsseite eine nach außen gewölbte Teilkugelfläche (10a) aufweist, während der Vorsprung (11) des zweiten Flanschteiles (8) eine nach innen gewölbte Teilkugelfläche (11a) besitzt, und wobei der Vorsprung (10) des ersten Flanschteiles in den Vorsprung (11) des zweiten Flanschteiles eingepaßt ist.

3. Brenner nach den Ansprüchen 1 und 2, dadurch gekennzeichnet, daß jeder Flanschteil (7, 8) einen in einer etwa radialen Ebene verlaufenden, einstückig mit dem zugehörigen Vorsprung (10, 11) verbundenen Befestigungsflansch (12, 13) besitzt und die Befestigungsflansche beider Flanschteile mit Abstand voneinander durch Befestigungsschrauben (14) miteinander verbunden sind.

4. Brenner nach Anspruch 3, dadurch gekennzeichnet, daß sowohl dem Kopf (14a) als auch der Mutter (14b) jeder Befestigungsschraube (14) zwei ineinandergreifende Scheiben zugeordnet sind, von denen die eine als Kugelscheibe (15) und die andere als Kegelpfannenscheibe (16) ausgebildet ist.

5. Brenner nach Anspruch 1 und/oder 2, dadurch gekennzeichnet, daß der unmittelbar mit dem Brennerrohr (4) verbundene erste Flanschteil im wesentlichen aus zwei Halbschalen (7a, 7b) besteht, die gleichzeitig eine Klemmbefestigung für das Brennerrohr bilden.

6. Brenner nach Anspruch 5, dadurch gekennzeichnet, daß die Klemmbefestigung zwei das Brennerrohr (4) umfassende rohrartige Schalenklemmteile (7a', 7b') enthält, die miteinander verschraubt sind.

7. Brenner nach wenigstens einem der Ansprüche 1, 5 und 6, dadurch gekennzeichnet, daß das Außenmantelrohr (18) und das Mundstück (19) des Brennerrohres (4) aus warmfestem Material hergestellt sind.

8. Brenner nach wenigstens einem der vorhergehenden Ansprüche, dadurch gekennzeichnet, daß der zweite Flanschteil (8) mit seinem Vorsprung (11) axial an einer Brennerdurchführung (5) befestigt ist, die das Brennerrohr (4) mit Umfangsabstand umgibt.

9. Brenner nach den Ansprüchen 1 und 2, dadurch gekennzeichnet, daß die Kugelfläche (9) zwischen den beiden Flanschteilen (7, 8) derart ausgeführt ist, daß die Brennerrohrachse (4a) gegenüber ihrer normalen Mittelstellung allseitig um einen Winkel (α) von etwa 3 bis 10°, vorzugsweise von etwa 5 bis 7°, einstellbar ist.
